# EUROPÄISCHE PATENTSCHRIFT

(11) **EP 2 780 598 B1**
(45) Veröffentlichungstag und Bekanntmachung des Hinweises auf die Patenterteilung: **28.07.2021**
(21) Anmeldenummer: 12784559.2
(22) Anmeldetag: 05.11.2012
(51) Int. Cl.: F04C 2/10, F04C 15/06

(54) **INNENZAHNRADPUMPE**
INTERNAL GEAR PUMP
POMPE À ENGRENAGES À DENTURE INTERNE

(30) Priorität: 16.11.2011 DE 102011086429
(43) Veröffentlichungstag der Anmeldung: 24.09.2014
(73) Patentinhaber: Robert Bosch GmbH, 70442 Stuttgart (DE)
(72) Erfinder: FUCHS, Alexander, 5421 Adnet (AT)
(86) Internationale Anmeldenummer: PCT/EP2012/071809
(87) Internationale Veröffentlichungsnummer: WO 2013/072206

(56) Entgegenhaltungen:
- WO-A1-2006/136014
- DE-A1-102004 021 216
- DE-A1-102005 032 644
- DE-A1-102010 002 585
- DE-A1-102010 028 473
- US-A- 5 476 374
- None

## Beschreibung

Die vorliegende Erfindung betrifft eine Innenzahnradpumpe gemäß dem Oberbegriff des Anspruches 1 und ein Hochdruckeinspritzsystem gemäß dem Oberbegriff des Anspruches 15.

### Stand der Technik

Innenzahnradpumpen oder Gerotorpumpen weisen ein Innenzahnrad und ein Außenzahnrad auf. Die Zähne des Innen- und Außenzahnrades greifen ineinander und zwischen dem Innen- und Außenzahnrad bildet sich ein Arbeitsraum aus. Dabei ist der Arbeitsraum in einen Zuströmarbeitsraum und in einen Abströmarbeitsraum unterteilt. Der Zuströmarbeitsraum stellt damit eine Saugseite und der Abströmarbeitsraum eine Druckseite der Innenzahnradpumpe dar. In den Zuströmarbeitsraum mündet ein Zuströmkanal und in den Abströmarbeitsraum mündet ein Abströmkanal. Dabei ist im Allgemeinen das Außenzahnrad angetrieben und an einem Eingriffwinkelbereich wird von dem Außenzahnrad auf das Innenzahnrad ein Drehmoment zum Antreiben des Innenzahnrades übertragen. Im Eingriffswinkelbereich liegen die Zähne des Innenzahnrades auf den Flanken der Zähne des Außenzahnrades auf, so dass dadurch ein Drehmoment übertragbar ist und außerdem im Wesentlichen dadurch keine Leckage an dem Arbeitsraum innerhalb des Eingriffswinkelbereiches auftritt.

Gegenüberliegend der Kämmstelle ist eine Kopfstelle zwischen dem Innen- und Außenzahnrad vorhanden. An der Kopfstelle wird kein Drehmoment von dem Außenzahnrad auf das Innenzahnrad übertragen und es kommt hier zu Leckageverlusten zwischen dem Zuströmarbeitsraum und dem Abströmarbeitsraum, d. h. das unter Druck stehende Fluid strömt von dem Abströmarbeitsraum in den Zuströmarbeitsraum. Zum Ausgleich von Fertigungsungenauigkeiten und von thermischen Verformungen ist es im Allgemeinen erforderlich, dass an der Kopfstelle ein Spiel zwischen dem Innen- und Außenzahnrad vorhanden ist und dadurch Leckage auftritt. Das Fluid in dem Abströmarbeitsraum wurde bereits verdichtet unter Aufwendung von mechanischer Energie, so dass dadurch aufgrund dieser Leckage Energieverluste an der Gerotorpumpe auftreten.

Ferner ist es bekannt, gemäß dem sogenannten "Eckerle-Prinzip", die Zähne des Innen- und Außenzahnrades im Bereich der Kopfstelle unter eine Druckvorspannung zu setzen. Dadurch können zwar Leckageverluste an der Kopfstelle vermieden oder diese können verringert werden, jedoch kommt es zu einem größeren Verschleiß an den Zähnen des Innen- und Außenzahnrades und es steigen die mechanischen Reibungsverluste an der Kopfstelle stark an, was wiederum den Wirkungsgrad der Innenzahnradpumpe reduziert bzw. Energieverluste erhöht.

Die DE 10 2005 032 644 A1 zeigt eine Zahnradpumpe zur Versorgung einer Drehmomenterzeugungseinrichtung oder einer Drehmomentübertragungseinrichtung eines Fahrzeugs mit einem Betriebsfluid, mit einem Pumpengehäuse, einem in dem Pumpengehäuse angeordneten äußeren Zahnring, der eine mit einer Innenverzahnung versehene radiale Innenseite aufweist, einem mit einer Außenverzahnung versehenen inneren Zahnring, der in den äußeren Zahnring eingesetzt ist und dessen Außenverzahnung eine geringere Zähnezahl aufweist als die Innenverzahnung, so dass stets ein Teil der Zähne der Außenverzahnung in Eingriff mit einem Teil der Zähne der Innenverzahnung ist, wobei in dem Pumpengehäuse ein Elektromotor angeordnet ist, welcher einen der beiden Zahnringe antreibt.

Aus der WO 2006/136014 A1 ist eine Zahnradpumpe mit einer Einlassöffnung und einer Auslassöffnung bekannt. Die Einlassöffnung weist eine besondere verbesserte Geometrie auf.

Die DE 10 2004 021 216 A1 zeigt eine Hochdruck-Innenzahnradmaschine, insbesondere Innenzahnradpumpe, mit einem Gehäuse, einem in dem Gehäuse drehbar gelagerten, außen verzahnten Ritzel und einem mit dem Ritzel mitlaufenden sowie in dem Gehäuse umlaufend gelagerten, mit dem Ritzel kämmenden, innen verzahnten Hohlrad, wobei in einem einer radial nach außen weisenden Umfangsfläche des Hohlrades gegenüberliegenden Gehäuseteil und/oder Lagerteil mehrere, zum Hohlrad hin offene und durch Dichtstege begrenzte Drucktaschen zur hydrostatischen Lagerung des einteilig und/oder einstückig ausgebildeten Hohlrades vorgesehen sind.

Aus der US 5 476 374 A ist eine Innenzahnradpumpe mit einem Innenzahnrad und einem Außenzahnrad sowie einem Zuströmkanal und eine Abströmkanal bekannt.

Die DE 10 2010 028 473 A1 zeigt eine Vorförderpumpe mit einen Innenzahnrad mit einem Innenzahnring und einem Außenzahnrad mit einem Außenzahnring, wobei die Zähne des Innen- und Außenzahnringes ineinander greifen und sich zwischen dem Innenzahnrad und dem Außenzahnrad ein Arbeitsraum ausbildet und der Elektromotor einen Stator und einen Rotor umfasst und das Außenzahnrad durch den Rotor gebildet ist. In das Außenzahnrad sind Permanentmagnete integriert.

### Offenbarung der Erfindung

### Vorteile der Erfindung

Erfindungsgemäße Innenzahnradpumpe, insbesondere für ein Kraftfahrzeug, zum Fördern eines Fluides, umfassend ein Innenzahnrad mit einem Innenzahnring, ein Außenzahnrad mit einem Außenzahnring, wobei die Zähne des Innen- und Außenzahnrades ineinander greifen, einen zwischen dem Innenzahnrad und dem Außenzahnrad sich ausgebildeten Arbeitsraum, der in einen Zuströmarbeitsraum und in einen Abströmarbeitsraum unterteilt ist, einen in den Zuströmarbeitsraum mündenden Zuströmkanal zum Einleiten des zu fördernden Fluides in den Zuströmarbeitsraum und einen in den Abströmarbeitsraum mündenden Abströmkanal zum Ableiten des zu fördernden Fluides aus dem Abströmarbeitsraum, in die Innenzahnradpumpe ein Elektromotor mit einem Stator und einem Rotor integriert ist und das Außenzahnrad durch den Rotor gebildet ist und an einem Eingriffswinkelbereich die Flanken der Zähne des Innenzahnrades an den Flanken der Zähne des Außenzahnrades aufliegen und an dem Eingriffswinkelbereich von dem Außenzahnrad auf das Innenzahnrad ein Drehmoment übertragbar ist oder umgekehrt, wobei der Zuströmkanal zusätzlich teilweise in einen Winkelbereich des Abströmarbeitsraumes mündet und der Abströmkanal nur an dem Eingriffswinkelbereich zwischen dem Innenzahnrad und dem Außenzahnrad an dem Abströmarbeitsraum ausgebildet ist. Vorzugsweise schließt sich der Abströmarbeitsraum an die Kopfstelle an bzw. beginnt vorzugsweise an der Kopfstelle. Der Zuströmkanal ist somit auch an dem Abströmarbeitsraum im Bereich der Kopfstelle vorhanden, so dass an der Kopfstelle keine oder im Wesentlichen keine Druckunterschiede auftreten und somit keine Leckageverluste an der Kopfstelle vorhanden sind. Der zusätzliche Zuströmkanal, welcher in dem Abströmarbeitsraum mündet und/oder der Winkelbereich des Abströmarbeitsraumes beginnt vorzugsweise an der Kopfstelle. Aufgrund dieser Übertragung des Drehmomentes und des Aufeinanderliegens der Flanken der Zähne des Innen- und Außenzahnrades treten am Eingriffswinkelbereich im Wesentlichen keine Leckageverluste in den Förderräumen bzw. Arbeitsräumen zwischen den Zähnen des Innen- und Außenzahnrades auf.

Insbesondere ist in dem Winkelbereich des Abströmarbeitsraumes, in welchen der Zuströmkanal mündet, kein Abströmkanal ausgebildet und/oder der Zuströmkanal ist in einem Teil, insbesondere kleiner als 30°, 20° oder 10°, Winkelbereiches des Zuströmarbeitsraumes ausgebildet, welcher sich an die Kopfstelle anschließt und/oder der Zuströmkanal ist an der Kopfstelle ausgebildet und/oder der Zuströmkanal mündet in den Abströmarbeitsraum außerhalb des Eingriffswinkelbereiches.

Der Abströmkanal ist nicht außerhalb des Eingriffswinkelbereiches ausgebildet, so dass keine oder im Wesentlichen keine Leckageverluste auftreten, weil die Leckageverluste im Wesentlichen außerhalb des Eingriffwinkelbereiches, insbesondere im Bereich der Kopfstelle, auftreten. An diesen Bereichen außerhalb des Eingriffwinkelbereiches ist der Zuströmkanal ausgebildet und hier tritt ein fluidmäßiger Kurzschluss zwischen dem Zuström- und dem Abströmarbeitsraum auf, so dass in diesem Bereich im Wesentlichen keine Druckunterschiede und dadurch auch keine Leckageverluste auftreten.

In einer ergänzenden Ausführungsform sind der Zuströmkanal und der Abströmkanal an dem Abströmarbeitsraum in einem Abstand zueinander ausgebildet. Der Zuströmkanal und der Abströmkanal sind in einem Abstand zueinander, d. h. weisen einen Abstandswinkelbereich, z. B. mehr als 1°, 2° oder 5° und/oder weniger als 20°, 10°, 5°, 2° oder 1°, auf und dieser ist so gewählt, dass es in diesem Bereich zwischen dem Zuströmkanal und dem Abströmkanal zu keinem kompletten Verschließen eines Förderraumes zwischen den Zähnen kommt, was zu einem Blockieren der Gerotorpumpe führen würde.

Vorzugsweise ist der Eingriffswinkelbereich mit einem Winkel von weniger als 160°, 140°, 120° oder 90° und/oder mehr als 10°, 20° 30° oder 50° jeweils beginnend an der Kämmstelle ausgebildet.

In einer zusätzlichen Ausführungsform ist der Eingriffswinkelbereich mit einem Winkel zwischen 160° und 10°, insbesondere zwischen 120° und 20°, jeweils beginnend an der Kämmstelle ausgebildet. Ein ausreichend großer Eingriffswinkelbereich gewährleistet eine ausreichende Übertragung eines Drehmomentes von dem Außenzahnrad auf das Innenzahnrad und/oder an dem Eingriffswinkelbereich kommt es im Wesentlichen nicht zu Leckagen oder Strömungsverlusten zwischen den Förderräumen zwischen den Zähnen des Innen- und Außenzahnrades.

In einer Variante ist der Zuströmkanal an dem Abströmarbeitsraum in einem Zuströmkanalwinkelbereich von weniger als 90°, 70°, 40° oder 30° und/oder mehr als 5°, 10°, 20° oder 30° beginnend an der Kopfstelle ausgebildet.

In einer weiteren Ausführungsform ist der Zuströmkanal an dem Abströmarbeitsraum in einem Zuströmkanalwinkelbereich zwischen 100° und 5°, insbesondere zwischen 70° und 10° beginnend an der Kopfstelle ausgebildet. Ein ausreichend großer Zuströmkanalwinkelbereich gewährleistet, dass in einem ausreichend großen Umfang keine Leckage des zu fördernden Fluides von dem Abströmarbeitsraum zu dem Zuströmarbeitsraum auftritt.

Zweckmäßig ist der Stator konzentrisch um den Rotor ausgebildet.

Insbesondere sind in das Außenzahnrad Permanentmagnete des Rotors eingebaut oder integriert.

Erfindungsgemäßes Hochdruckeinspritzsystem für einen Verbrennungsmotor, insbesondere für ein Kraftfahrzeug, umfassend eine Hochdruckpumpe, ein Hochdruck-Rail, eine, vorzugsweise elektrische, Vorförderpumpe zum Fördern eines Kraftstoffes von einem Kraftstofftank zu der Hochdruckpumpe, wobei die Vorförderpumpe als eine in dieser Schutzrechtsanmeldung beschriebene Vorförderpumpe ausgebildet ist.

In einer Variante sind das Innenzahnrad und das Außenzahnrad exzentrisch zueinander gelagert.

Zweckmäßig umfasst die Pumpe mit, vorzugsweise integriertem, Elektromotor eine, vorzugsweise elektronische, Steuerungseinheit zur Steuerung der Bestromung der Elektromagnete und/oder der Elektromotor der Pumpe ist ein elektronisch kommutierter Elektromotor.

Zweckmäßig besteht das Gehäuse der Vorförderpumpe und/oder das Gehäuse der Hochdruckpumpe und/oder das Innen- und/oder Außenzahnrad wenigstens teilweise, insbesondere vollständig, aus Metall, z. B. Stahl oder Aluminium.

Zweckmäßig ist die Innenzahnradpumpe eine Gerotorpumpe.

Insbesondere ist die Förderleistung der elektrischen Vorförderpumpe steuerbar und/oder regelbar.

### Kurze Beschreibung der Zeichnungen

Im Nachfolgenden werden Ausführungsbeispiele der Erfindung unter Bezugnahme auf die beigefügten Zeichnungen näher beschrieben. Es zeigt:
- Fig. 1: eine stark schematisierte Ansicht eines Hochdruckeinspritzsystems,
- Fig. 2: eine perspektivische Ansicht einer Innenzahnradpumpe ohne Gehäuse und eines Stators,
- Fig. 3: eine Explosionsdarstellung der Innenzahnradpumpe gemäß Fig. 2,
- Fig. 4: einen Querschnitt der Innenzahnradpumpe gemäß Fig. 2 und
- Fig. 5: eine Ansicht eines Kraftfahrzeuges.

### Ausführungsformen der Erfindung

In Fig. 1 ist eine Pumpenanordnung 1 eines Hochdruckeinspritzsystems 2 für ein Kraftfahrzeug 40 dargestellt. Eine elektrische Vorförderpumpe 3 fördert aus einem Kraftstofftank 41 durch eine Kraftstoffleitung 35 Kraftstoff. Anschließend wird der Kraftstoff von der elektrischen Vorförderpumpe 3 zu einer Hochdruckpumpe 7 gefördert. Die Hochdruckpumpe 7 ist von einem Verbrennungsmotor 39 mittels einer Antriebswelle 44 angetrieben.

Die elektrische Vorförderpumpe 3 weist einen Elektromotor 4 und eine Pumpe 5 auf (Fig. 2 und 3). Dabei ist der Elektromotor 4 der Pumpe 5 in die Pumpe 5 integriert und ferner ist die elektrische Vorförderpumpe 3 an der Hochdruckpumpe 7 unmittelbar angeordnet (nicht dargestellt). Die Hochdruckpumpe 7 fördert Kraftstoff unter Hochdruck, beispielsweise einem Druck von 1000, 3000 oder 4000 bar, durch eine Hochdruckkraftstoffleitung 36 zu einem Hochdruck-Rail 42. Von dem Hochdruck-Rail 42 wird der Kraftstoff unter Hochdruck von einem Injektor 43 einem nicht dargestellten Verbrennungsraum des Verbrennungsmotors 39 zugeführt. Der nicht für die Verbrennung benötigte Kraftstoff wird mittels einer Rücklaufkraftstoffleitung 37 wieder zu dem Kraftstofftank 41 zurückgeführt. Ein Zuströmkanal 28 (Fig. 2) der elektrischen Vorförderpumpe 3 saugt Kraftstoff durch eine Kraftstoffleitung 35 aus einem Kraftstofftank 41 an und durch einen Abströmkanal 29 wird der Kraftstoff durch die Kraftstoffleitung 35 der Hochdruckpumpe 7 zugeführt.

In der Kraftstoffleitung 35 von dem Kraftstofftank 41 zu der elektrischen Vorförderpumpe 3 ist ein Kraftstofffilter 38 eingebaut. Dadurch kann in vorteilhafter Weise die Kraftstoffleitung 35 vom Kraftstofftank 41 zu der elektrischen Vorförderpumpe 3 kostengünstig ausgebildet werden, da sie keinem Überdruck standhalten muss. Der Elektromotor 4 (Fig. 3 und 4) der elektrischen Vorförderpumpe 3 wird mit Drehstrom bzw. Wechselstrom betrieben und ist in der Leistung steuerbar und/oder regelbar. Der Drehstrom bzw. Wechselstrom für den Elektromotor 4 wird von einer nicht dargestellten Leistungselektronik aus einem Gleichspannungsnetz eines Bordnetzes eines Kraftfahrzeuges 40 zur Verfügung gestellt. Die elektrische Vorförderpumpe 3 ist damit eine elektronisch kummutierte Vorförderpumpe 3.

Die elektrische Vorförderpumpe 3 weist ein Gehäuse 8 mit einem Gehäusetopf 10 und einem Gehäusedeckel 9 auf (Fig. 3). Innerhalb des Gehäuses 8 der Vorförderpumpe 3 sind die Pumpe 5 als Innenzahnradpumpe 6 bzw. Gerotorpumpe 26 und der Elektromotor 4 angeordnet. Der Gehäusetopf 10 ist mit einer Aussparung 56 versehen. Der Elektromotor 4 weist einen Stator 13 mit Wicklungen 14 als Elektromagnete 15 und einen Weicheisenkern 45 als weichmagnetischen Kern 32 auf, der als ein Blechpaket 33 ausgebildet ist. Innerhalb des Stators 13 ist die Pumpe 5 als Innenzahnradpumpe 6 mit einem Innenzahnrad 22 mit einem Innenzahnring 23 und ein Außenzahnrad 24 mit einem Außenzahnring 25 positioniert. Das Innen- und Außenzahnrad 22, 24 stellt damit ein Zahnrad 20 und ein Laufrad 18 dar und der Innen- und Außenzahnring 23, 25 weisen Zähne 21 als Förderelemente 19 auf. Zwischen dem Innen- und Außenzahnrad 22, 24 bildet sich ein Arbeitsraum 47 aus. In das Außenzahnrad 24 sind Permanentmagnete 17 eingebaut, so dass das Außenzahnrad 24 auch einen Rotor 16 des Elektromotors 4 bildet. Der Elektromotor 4 ist damit in die Pumpe 5 integriert bzw. umgekehrt. Die Elektromagnete 15 des Stators 13 werden abwechselnd bestromt, so dass aufgrund des sich an den Elektromagneten 15 entstehenden Magnetfeldes der Rotor 16 bzw. das Außenzahnrad 24 in eine Rotationsbewegung um eine Rotationsachse 27 versetzt wird.

Der Gehäusedeckel 9 dient als Lager 11 bzw. Axiallager 11 bzw. Gleitlager 11 für das Innen- bzw. Außenzahnrad 22, 24. Ferner sind in den Gehäusedeckel 9 der Zuströmkanal 28 und der Abströmkanal 29 eingearbeitet. Durch Zuströmkanal 28 strömt das zu fördernde Fluid, nämlich Kraftstoff, in die Vorförderpumpe 3 ein und aus dem Abströmkanal 29 strömt der Kraftstoff wieder aus der Vorförderpumpe 3 aus. Außerdem weist der Gehäusetopf 9 und der Gehäusedeckel 10 jeweils drei Bohrungen 46 auf, in denen nicht dargestellte Schrauben zum Zusammenschrauben des Gehäusetopfes 9 und des Gehäusedeckels 10 positioniert sind, wobei mit einer nicht dargestellten Dichtung der Gehäusetopf 9 und der Gehäusedeckel 10 fluiddicht aufeinander liegen.

Die Innenzahnradpumpe 6 oder die Gerotorpumpe 26 weist einen Arbeitsraum 47 auf. Der Arbeitsraum 47 ist dabei in einen Zuströmarbeitsraum 30 als Saugseite und einen Abströmarbeitsraum 31 als Druckseite unterteilt (Fig. 4). Der Zuströmarbeitsraum 30 weist dabei einen Winkelbereich 34 des Zuströmarbeitsraumes 30 auf und der Abströmarbeitsraum 31 weist einen Winkelbereich 50 des Abströmarbeitsraumes 31 auf. An dem Zuströmarbeitsraum 30 vergrößert sich der Arbeitsraum 47 und an dem Abströmarbeitsraum 31 verkleinert sich der Arbeitsraum 47, d. h. Förderräume zwischen den Zähnen 21 des Innen- und Außenzahnrades 22, 24. Der Winkelbereich des Zuströmarbeitsraumes 34 und der Winkelbereich 50 des Abströmarbeitsraumes 31 betragen dabei jeweils 180°.

Das Außenzahnrad 24 stellt zugleich auch den Rotor 16 des Elektromotors 4 dar. An einem Eingriffswinkelbereich 53 zwischen dem Innen- und Außenzahnrad 22, 24 liegen die Flanken der Zähne 21 des Innenzahnrades 22 auf den Flanken der - Zähne 21 des Außenzahnrades 24 auf, so dass dadurch von dem Außenzahnrad 24 auf das Innenzahnrad 22 ein Drehmoment übertragen wird und dadurch auch das Innenzahnrad 22 eine Rotationsbewegung um eine Rotationsachse ausführt. Dabei sind das Innen- und Außenzahnrad 22, 24 exzentrisch zueinander gelagert, d. h. die Rotationsachsen des Innen- und Außenzahnrades 22, 24 sind in einem Abstand zueinander ausgebildet. Aufgrund dieses Aufeinanderliegens der Flanken der Zähne 21 des Innen- und Außenzahnrades 22, 24 an dem Eingriffwinkelbereich 53 kommt es im Wesentlichen nicht zu Leckagen oder Strömungsverlusten zwischen den Förderräumen zwischen den Zähnen 21 des Innen- und Außenzahnrades 22, 24, weil die Flanken der Zähne 21 des Innen- und Außenzahnrades 22, 24 aufeinander liegen unter einer Druckkraft aufgrund der Übertragung des Drehmomentes von dem Außenzahnrad 24 auf das Innenzahnrad 22. Der Winkelbereich 34 des Zuströmarbeitsraumes 30 und der Winkelbereich 50 des Abströmarbeitsraumes 31 enden dabei jeweils an einer Kopfstelle 48 und an einer Kämmstelle 49. Die Kämmstelle 49 ist dabei mittig an dem Eingriffswinkelbereich 53 ausgebildet und die Kopfstelle 48 ist gegenüberliegend zu der Kämmstelle 49 vorhanden.

Der Zuströmkanal 28 ist nicht nur an dem Zuströmarbeitsraum 30, sondern über die Kopfstelle 48 hinaus auch teilweise in dem Abströmarbeitsraum 31 ausgebildet. Ein Winkelbereich 51 des Zuströmkanales 28 überlappt sich somit im Bereich der Kopfstelle 48 auch mit dem Winkelbereich 50 des Abströmarbeitsraumes 31. Der Abströmkanal 29 ist ausschließlich an dem Eingriffsbereich zwischen dem Innen- und Außenzahnrad 22, 24 zur Übertragung des Drehmomentes ausgebildet, d. h. ein Winkelbereich 52 des Abströmkanales 29 ist ausschließlich an dem Eingriffwinkelbereich 53 an dem Abströmarbeitsraum 31 ausgebildet. Der Zuströmkanal 28 ist beginnend mit der Kopfstelle 48 um einen Zuströmwinkelbereich 54 in den Abströmarbeitsraum 31 eingeführt.

Der Zuströmkanal 28 ist beidseitig der Kopfstelle 48 nicht nur an dem Zuströmarbeitsraum 30, sondern um den Zuströmwinkelbereich 54 auch in den Abströmarbeitsraum 31 eingeführt. Der Zuströmkanal 28 ist an dem Abströmarbeitsraum 31 ausschließlich außerhalb des Eingriffwinkelbereiches 53 ausgebildet und durch diese Anordnung des Zuströmkanales 28 wird der Zuströmarbeitsraum 30 mit demjenigen Teil des Abströmarbeitsraumes 31 mit dem Zuströmkanal 28 kurzgeschlossen bei dem eine Leckage auftreten könnte, so dass dadurch im Wesentlichen keine Druckunterschiede an dem Arbeitsraum 47 mit dem Zuströmkanal 28 auftritt, d. h. insbesondere auch an der Kopfstelle 48 keine Druckunterschiede auftreten. Dadurch kommt es nicht zu einer Leckage des zu fördernden Fluides von dem Abströmarbeitsraum 31 an der Kopfstelle 48 zu dem Zuströmarbeitsraum 30. Das zu fördernde Fluid wird somit ausschließlich an dem Eingriffwinkelbereich 53 mit dem Abströmkanal 29 unter Energieaufwand unter Druck gesetzt. Aufgrund des Aufeinanderliegens der Zähne 21 an dem Eingriffwinkelbereich 53 kommt es im Wesentlichen nicht zu einer Leckage des zu fördernden Fluides von dem Abströmarbeitsraum 31 an dem Abströmkanal 29 zu Bereichen des Abströmarbeitsraumes 31 an dem Zuströmkanal 28.

Der Zuströmkanal 28 und der Abströmkanal 29 sind mit einem Abstand zueinander ausgebildet, d. h. weisen einen Abstandswinkelbereich 55 auf. Dieser Abstandswinkelbereich 55 ist dabei dahingehend gewählt, dass es nicht zu einem kompletten Verschließen des Arbeitsraumes 47 an dem Abstandswinkelbereich 55 kommt, d. h. die Förderräume zwischen den Zähnen 21 nicht vollständig verschlossen und dies zu einem Blockieren der Gerotorpumpe 26 führen würde.

Insgesamt betrachtet sind mit der erfindungsgemäßen Innenzahnradpumpe 6 wesentliche Vorteile verbunden. Der Zuströmkanal 28 ist um den Zuströmwinkelbereich 54 an der Kopfstelle 48 in den Abströmarbeitsraum 31 fortgesetzt, so dass dadurch keine Leckage zwischen dem Zuströmarbeitsraum 30 und dem Abströmarbeitsraum 31 an der Kopfstelle 48 auftritt, weil an der Kopfstelle 48 im Wesentlichen keine Druckunterschiede vorhanden sind. Der Druckaufbau erfolgt an dem Abströmarbeitsraum 31 an demjenigen Bereich des Abströmarbeitsraumes 31 mit dem Abströmkanal 29, welcher an dem Eingriffswinkelbereich 53 ausgebildet ist. Aufgrund dieser Ausbildung des Abströmkanales 29 nur an dem Eingriffswinkelbereich 53 und dem dortigen Druckaufbau, kommt es nicht zur Leckageverlusten, weil an dem Eingriffswinkelbereich 53 die Flanken der Zähne 21 aufeinander liegen und dadurch keine Leckagen zwischen den Förderräumen auftreten. Dadurch kann der Wirkungsgrad und die Energieeffizienz der Innenzahnradpumpe 6 erhöht werden, weil kein oder im Wesentlichen kein unter Energieaufwand verdichtetes Fluid an einer Kopfstelle 48 von dem Abströmarbeitsraum 31 unter Druck zu dem Zuströmarbeitsraum 30 als Saugseite strömt.

## Patentansprüche

1. Innenzahnradpumpe (6), insbesondere für ein Kraftfahrzeug (40), zum Fördern eines Fluides, umfassend
- ein Innenzahnrad (22) mit einem Innenzahnring (23),
- ein Außenzahnrad (24) mit einem Außenzahnring (25),
- wobei die Zähne (21) des Innen- und Außenzahnrades (22, 24) ineinander greifen,
- einen zwischen dem Innenzahnrad (22) und dem Außenzahnrad (24) sich ausgebildeten Arbeitsraum (47), der in einen Zuströmarbeitsraum (30) und in einen Abströmarbeitsraum (31) unterteilt ist,
- einen in den Zuströmarbeitsraum (30) mündenden Zuströmkanal (28) zum Einleiten des zu fördernden Fluides in den Zuströmarbeitsraum (30) und einen in den Abströmarbeitsraum (31) mündenden Abströmkanal (29) zum Ableiten des zu fördernden Fluides aus dem Abströmarbeitsraum (31), wobei der Zuströmarbeitsraum (30) und der Abströmarbeitsraum (31) an einer Kopfstelle (48) und an einer Kämmstelle (49) zwischen dem Innen- und Außenzahnrad (22, 24) voneinander getrennt sind,
- in die Innenzahnradpumpe (6) ein Elektromotor (4) mit einem Stator (13) und einem Rotor (16) integriert ist und das Außenzahnrad (24) durch den Rotor (16) gebildet ist und
- an einem Eingriffswinkelbereich (53) die Flanken der Zähne (21) des Innenzahnrades (22) an den Flanken der Zähne (21) des Außenzahnrades (24) aufliegen und an dem Eingriffswinkelbereich (53) von dem Außenzahnrad (24) auf das Innenzahnrad (22) ein Drehmoment übertragbar ist und an dem Zuströmarbeitsraum (30) sich der Arbeitsraum (47) vergrößert und an dem Abströmarbeitsraum (31) sich der Arbeitsraum (47) verkleinert,
**dadurch gekennzeichnet, dass**
der Zuströmkanal (28) zusätzlich teilweise in einen Winkelbereich (50) des Abströmarbeitsraumes (31) mündet und der Abströmkanal (29) nur an dem Eingriffswinkelbereich (53) zwischen dem Innenzahnrad (22) und dem Außenzahnrad (24) an dem Abströmarbeitsraum (31) ausgebildet ist.

2. Innenzahnradpumpe nach Anspruch 1,
**dadurch gekennzeichnet, dass**
in dem Winkelbereich (50) des Abströmarbeitsraumes (31), in welchen der Zuströmkanal (28) mündet, kein Abströmkanal (29) ausgebildet ist und/oder
der Zuströmkanal (28) in einem Teil, insbesondere kleiner als 30°, 20° oder 10°, des Winkelbereiches (34) des Zuströmarbeitsraumes (30) ausgebildet ist, welcher sich an die Kopfstelle (48) anschließt und/oder
der Zuströmkanal (28) an der Kopfstelle (48) ausgebildet ist.

3. Innenzahnradpumpe nach Anspruch 1 oder 2,
**dadurch gekennzeichnet, dass**
der Zuströmkanal (28) in den Abströmarbeitsraum (31) außerhalb des Eingriffswinkelbereiches (53) mündet.

4. Innenzahnradpumpe nach einem oder mehreren der vorhergehenden Ansprüche,
**dadurch gekennzeichnet, dass**
der Zuströmkanal (28) und der Abströmkanal (29) an dem Abströmarbeitsraum (31) in einem Abstand zueinander ausgebildet sind.

5. Innenzahnradpumpe nach einem oder mehreren der vorhergehenden Ansprüche,
**dadurch gekennzeichnet, dass**
der Eingriffswinkelbereich (53) mit einem Winkel zwischen 160° und 10°, insbesondere zwischen 120° und 20°, jeweils beginnend an der Kämmstelle (49) ausgebildet ist.

6. Innenzahnradpumpe nach einem oder mehreren der vorhergehenden Ansprüche,
**dadurch gekennzeichnet, dass**
der Zuströmkanal (28) an dem Abströmarbeitsraum (31) in einem Zuströmkanalwinkelbereich (54) zwischen 100° und 5°, insbesondere zwischen 70° und 10°, beginnend an der Kopfstelle (48) ausgebildet ist.

7. Innenzahnradpumpe nach einem oder mehreren der vorhergehenden Ansprüche,
**dadurch gekennzeichnet, dass**
der Stator (13) konzentrisch um den Rotor (16) ausgebildet ist.

8. Innenzahnradpumpe nach einem oder mehreren der vorhergehenden Ansprüche,
**dadurch gekennzeichnet, dass**
in das Außenzahnrad (24) Permanentmagnete (17) des Rotors (16) eingebaut oder integriert sind.

9. Innenzahnradpumpe nach einem oder mehreren der vorhergehenden Ansprüche,
**dadurch gekennzeichnet, dass**
in einen Gehäusedeckel (9) der Zuströmkanal (28) und der Abströmkanal (29) eingearbeitet sind.

10. Innenzahnradpumpe nach einem oder mehreren der vorhergehenden Ansprüche,
**dadurch gekennzeichnet, dass**
der Gehäusedeckel (9) als Lager (11) bzw. Axiallager (11) bzw. Gleitlager (11) für das Innen- bzw. Außenzahnrad (22, 24) dient.

11. Innenzahnradpumpe nach einem oder mehreren der vorhergehenden Ansprüche,
**dadurch gekennzeichnet, dass**
der Zuströmkanal (28) zusätzlich teilweise in einen Winkelbereich (50) des Abströmarbeitsraumes (31) mündet und sich an die Kopfstelle (48) anschließt.

12. Innenzahnradpumpe nach einem oder mehreren der vorhergehenden Ansprüche,
**dadurch gekennzeichnet, dass**
der Zuströmkanal (28) auch an dem Abströmarbeitsraum (31) im Bereich der Kopfstelle (48) vorhanden ist, so dass an der Kopfstelle (48) keine oder im Wesentlichen keine Druckunterschiede auftreten und somit keine Leckageverluste an der Kopfstelle (48) vorhanden sind.

13. Innenzahnradpumpe nach einem oder mehreren der vorhergehenden Ansprüche,
**dadurch gekennzeichnet, dass**
die Innenzahnradpumpe (6) eine, vorzugsweise elektronische, Steuerungseinheit zur Steuerung der Bestromung der Elektromagnete umfasst.

14. Innenzahnradpumpe nach einem oder mehreren der vorhergehenden Ansprüche,
**dadurch gekennzeichnet, dass**
die Innenzahnradpumpe (6) ein Gehäuse (8) mit einem Gehäusedeckel (9) und einem Gehäusetopf (10) umfasst und der Gehäusedeckel (9) und der Gehäusetopf (10) feststehend zueinander ausgerichtet sind.

15. Hochdruckeinspritzsystem (2) für einen Verbrennungsmotor (39), insbesondere für ein Kraftfahrzeug (40), umfassend
- eine Hochdruckpumpe (7),
- ein Hochdruck-Rail (42),
- eine, vorzugsweise elektrische, Vorförderpumpe (3) zum Fördern eines Kraftstoffes von einem Kraftstofftank (41) zu der Hochdruckpumpe (7),
**dadurch gekennzeichnet, dass**
die Vorförderpumpe (3) gemäß einem oder mehreren der vorhergehenden Ansprüche ausgebildet ist.

## Claims

1. Internal gear pump (6), in particular for a motor vehicle (40), for delivering a fluid, comprising
- an internal gear (22) with an internal toothed ring (23),
- an external gear (24) with an external toothed ring (25),
- wherein the teeth (21) of the internal gear and external gear (22, 24) engage into one another,
- a working chamber (47) which is formed between the internal gear (22) and the external gear (24) and which is divided into an inflow working chamber (30) and an outflow working chamber (31),
- an inflow channel (28), which opens into the inflow working chamber (30) and which serves for the introduction of the fluid for delivery into the inflow working chamber (30), and an outflow channel (29), which opens into the outflow working chamber (31) and which serves for the discharge of the fluid for delivery out of the outflow working chamber (31), wherein the inflow working chamber (30) and the outflow working chamber (31) are separated from one another at a tip point (48) and at a meshing point (49) between the internal gear and external gear (22, 24),
- an electric motor (4) with a stator (13) and a rotor (16) is integrated into the internal gear pump (6), and the external gear (24) is formed by the rotor (16), and
- the flanks of the teeth (21) of the internal gear (22) lie against the flanks of the teeth (21) of the external gear (24) in an engagement angle range (53), and a torque can be transmitted from the external gear (24) to the internal gear (22) in the engagement angle range (53), and the working chamber (47) increases in size at the inflow working chamber (30), and the working chamber (47) decreases in size at the outflow working chamber (31),
**characterized in that**
the inflow channel (28) additionally opens partially into an angle range (50) of the outflow working chamber (31), and the outflow channel (29) is formed only in the engagement angle range (53) between the internal gear (22) and the external gear (24) at the outflow working chamber (31).

2. Internal gear pump according to Claim 1,
**characterized in that**
no outflow channel (29) is formed **in that** angle range (50) of the outflow working chamber (31) into which the inflow channel (28) opens,
and/or
the inflow channel (28) is formed in a part, in particular less than 30°, 20° or 10°, of that angle range (34) of the inflow working chamber (30) which adjoins the tip point (48),
and/or
the inflow channel (28) is formed at the tip point (48).

3. Internal gear pump according to Claim 1 or 2,
**characterized in that**
the inflow channel (28) opens into the outflow working chamber (31) outside the engagement angle range (53).

4. Internal gear pump according to one or more of the preceding claims,
**characterized in that**
the inflow channel (28) and the outflow channel (29) are formed with a spacing to one another at the outflow working chamber (31).

5. Internal gear pump according to one or more of the preceding claims,
**characterized in that**
the engagement angle range (53) is formed with an angle between 160° and 10°, in particular between 120° and 20°, in each case starting at the meshing point (49).

6. Internal gear pump according to one or more of the preceding claims,
**characterized in that**
the inflow channel (28) is formed at the outflow working chamber (31) in an inflow channel angle range (54) between 100° and 5°, in particular between 70° and 10°, starting at the tip point (48).

7. Internal gear pump according to one or more of the preceding claims,
**characterized in that**
the stator (13) is formed concentrically around the rotor (16) .

8. Internal gear pump according to one or more of the preceding claims,
**characterized in that**
permanent magnets (17) of the rotor (16) are installed or integrated into the external gear (24).

9. Internal gear pump according to one or more of the preceding claims,
**characterized in that**
the inflow channel (28) and the outflow channel (29) are formed into a housing cover (9).

10. Internal gear pump according to one or more of the preceding claims,
**characterized in that**
the housing cover (9) serves as a bearing (11) and/or axial bearing (11) and/or plain bearing (11) for the internal and/or external gear (22, 24).

11. Internal gear pump according to one or more of the preceding claims,
**characterized in that**
the inflow channel (28) additionally opens partially into an angle range (50) of the outflow working chamber (31) and adjoins the tip point (48).

12. Internal gear pump according to one or more of the preceding claims,
**characterized in that**
the inflow channel (28) is also provided at the outflow working chamber (31) in the region of the tip point (48), such that no or substantially no pressure differences arise at the tip point (48), and thus no leakage losses occur at the tip point (48).

13. Internal gear pump according to one or more of the preceding claims,
**characterized in that**
the internal gear pump (6) comprises a preferably electronic control unit for controlling the electrical energization of the electromagnets.

14. Internal gear pump according to one or more of the preceding claims,
**characterized in that**
the internal gear pump (6) comprises a housing (8) with a housing cover (9) and with a housing pot (10), and the housing cover (9) and the housing pot (10) are in a fixed orientation with respect to one another.

15. High-pressure injection system (2) for an internal combustion engine (39), in particular for a motor vehicle (40), comprising
- a high-pressure pump (7),
- a high-pressure rail (42),
- a preferably electric predelivery pump (3) for delivering a fuel from a fuel tank (41) to the high-pressure pump (7),
**characterized in that**
the predelivery pump (3) is designed according to one or more of the preceding claims.

## Revendications

1. Pompe à engrenages à denture interne (6), notamment pour un véhicule automobile (40), pour le transport d'un fluide, comprenant
- une roue à denture interne (22) dotée d'une bague à denture interne (23),
- une roue à denture externe (24) dotée d'une bague à denture externe (25),
- les dents (21) de la roue à denture interne et de la roue à denture externe (22, 24) s'engrenant,
- un espace de travail (47) formé entre la roue à denture interne (22) et la roue à denture externe (24), qui est subdivisé en un espace de travail d'entrée (30) et un espace de travail de sortie (31),
- un canal d'entrée (28) débouchant dans l'espace de travail d'entrée (30) pour l'introduction du fluide à transporter dans l'espace de travail d'entrée (30), et un canal de sortie (29) débouchant dans l'espace de travail de sortie (31) pour l'évacuation du fluide à transporter hors de l'espace de travail de sortie (31), l'espace de travail d'entrée (30) et l'espace de travail de sortie (31) étant séparés l'un de l'autre au niveau d'un point de tête (48) et au niveau d'un point d'engrènement (49) entre la roue à denture interne et la roue à denture externe (22, 24),
- un moteur électrique (4) muni d'un stator (13) et d'un rotor (16) étant intégré dans la pompe à engrenages à denture interne (6), et la roue à denture externe (24) étant formée par le rotor (16), et
- au niveau d'une zone angulaire d'engagement (53), les flancs des dents (21) de la roue à denture interne (22) reposant sur les flancs des dents (21) de la roue à denture externe (24) et, au niveau de la zone angulaire d'engagement (53), un couple pouvant être transmis de la roue à denture externe (24) à la roue à denture interne (22) et, au niveau de l'espace de travail d'entrée (30), l'espace de travail (47) s'agrandissant et, au niveau de l'espace de travail de sortie (31), l'espace de travail (47) se rétrécissant,
**caractérisée en ce que**
le canal d'entrée (28) débouche en outre partiellement dans une zone angulaire (50) de l'espace de travail de sortie (31) et le canal de sortie (29) est formé, uniquement au niveau de la zone angulaire d'engagement (53), entre la roue à denture interne (22) et la roue à denture externe (24) au niveau de l'espace de travail de sortie (31).

2. Pompe à engrenages à denture interne selon la revendication 1,
**caractérisée en ce que**
dans la zone angulaire (50) de l'espace de travail de sortie (31) dans laquelle le canal d'entrée (28) débouche, aucun canal de sortie (29) n'est formé, et/ou le canal d'entrée (28) est formé dans une partie, notamment inférieure à 30°, 20° ou 10°, de la zone angulaire (34) de l'espace de travail d'entrée (30), qui est contiguë au point de tête (48), et/ou le canal d'entrée (28) est formé au niveau du point de tête (48).

3. Pompe à engrenages à denture interne selon la revendication 1 ou 2,
**caractérisée en ce que**
le canal d'entrée (28) débouche dans l'espace de travail de sortie (31) à l'extérieur de la zone angulaire d'engagement (53).

4. Pompe à engrenages à denture interne selon une ou plusieurs des revendications précédentes,
**caractérisée en ce que**
le canal d'entrée (28) et le canal de sortie (29) sont formés à un espacement l'un de l'autre au niveau de l'espace de travail de sortie (31).

5. Pompe à engrenages à denture interne selon une ou plusieurs des revendications précédentes,
**caractérisée en ce que**
la zone angulaire d'engagement (53) est formée avec un angle entre 160° et 10°, notamment entre 120° et 20°, à chaque fois en partant au niveau du point d'engrènement (49) .

6. Pompe à engrenages à denture interne selon une ou plusieurs des revendications précédentes,
**caractérisée en ce que**
le canal d'entrée (28) est formé au niveau de l'espace de travail de sortie (31) dans une zone angulaire de canal d'entrée (54) entre 100° et 5°, notamment entre 70° et 10°, en partant au niveau du point de tête (48).

7. Pompe à engrenages à denture interne selon une ou plusieurs des revendications précédentes,
**caractérisée en ce que**
le stator (13) est formé concentriquement autour du rotor (16).

8. Pompe à engrenages à denture interne selon une ou plusieurs des revendications précédentes,
**caractérisée en ce que**
des aimants permanents (17) du rotor (16) sont montés ou intégrés dans la roue à denture externe (24).

9. Pompe à engrenages à denture interne selon une ou plusieurs des revendications précédentes,
**caractérisée en ce que**
le canal d'entrée (28) et le canal de sortie (29) sont incorporés dans un couvercle de boîtier (9).

10. Pompe à engrenages à denture interne selon une ou plusieurs des revendications précédentes,
**caractérisée en ce que**
le couvercle de boîtier (9) sert de palier (11) ou de palier axial (11) ou de palier lisse (11) pour la roue à denture interne ou la roue à denture externe (22, 24) .

11. Pompe à engrenages à denture interne selon une ou plusieurs des revendications précédentes,
**caractérisée en ce que**
le canal d'entrée (28) débouche en outre partiellement dans une zone angulaire (50) de l'espace de travail de sortie (31) et est contigu au point de tête (48).

12. Pompe à engrenages à denture interne selon une ou plusieurs des revendications précédentes,
**caractérisée en ce que**
le canal d'entrée (28) est également présent au niveau de l'espace de travail de sortie (31) dans la zone du point de tête (48), de telle sorte qu'aucune ou essentiellement aucune différence de pression ne se produise au niveau du point de tête (48) et que par conséquent aucune perte par fuite ne soit présente au niveau du point de tête (48).

13. Pompe à engrenages à denture interne selon une ou plusieurs des revendications précédentes,
**caractérisée en ce que**
la pompe à engrenages à denture interne (6) comprend une unité de commande, de préférence électronique, pour la commande de l'alimentation électrique des électroaimants.

14. Pompe à engrenages à denture interne selon une ou plusieurs des revendications précédentes,
**caractérisée en ce que**
la pompe à engrenages à denture interne (6) comprend un boîtier (8) muni d'un couvercle de boîtier (9) et d'une cuve de boîtier (10), et le couvercle de boîtier (9) et la cuve de boîtier (10) sont orientés de manière fixe l'un par rapport à l'autre.

15. Système d'injection haute pression (2) pour un moteur à combustion (39), notamment pour un véhicule automobile (40), comprenant
- une pompe haute pression (7),
- un rail haute pression (42),
- une pompe de transport préliminaire (3), de préférence électrique, pour le transport d'un carburant depuis un réservoir à carburant (41) jusqu'à la pompe haute pression (7),
**caractérisé en ce que**
la pompe de transport préliminaire (3) est configurée selon une ou plusieurs des revendications précédentes.
